# DEMANDE DE BREVET EUROPEEN

(11) **EP 1 255 327 A1**
(43) Date de publication de la demande: **06.11.2002**
(21) Numéro de dépôt: 02291129.1
(22) Date de dépôt: 06.05.2002
(51) Int. Cl.: H01R 13/646

(54) **Elément de connecteur électrique coaxial**

(30) Priorité: 04.05.2001 FR 0106008
(71) Demandeur: RADIALL, 93116 Rosny-Sous-Bois (FR)
(72) Inventeur: Annequin, Sébastien, 38380 St Laurent du Pont (FR)
(74) Mandataire: Leszczynski, André

(57) **Abrégé**

La présente invention est relative à un élément de connecteur électrique coaxial (1) destiné à assurer la connexion électrique d'au moins un élément de contact (3) à une carte de circuit imprimé principale, le ou lesdits éléments de contact (3) comportant chacun un conducteur central et un conducteur externe, l'élément de connecteur comportant un élément de support (2) apte à recevoir le ou les éléments de contact et une carte de circuit imprimé intermédiaire comportant des pistes conductrices permettant de relier électriquement le ou les conducteurs centraux à des pistes conductrices de la carte de circuit imprimé principale. Cet élément de connecteur est caractérisé par le fait que la carte de circuit imprimé intermédiaire (4) comporte une tranche (45) présentant au moins une portion en saillie (46), l'une des pistes conductrices de la carte de circuit imprimé intermédiaire s'étendant sur cette portion en saillie et venant au contact avec une piste conductrice de la carte de circuit imprimé principale.

## Description

La présente invention a pour objet un élément de connecteur électrique coaxial destiné à assurer la connexion électrique d'au moins un élément de contact à une carte de circuit imprimé principale, cet élément de connecteur comportant une carte de circuit imprimé intermédiaire.

On connaît par la demande de brevet britannique GB 2 169 157 un connecteur électrique permettant la connexion d'une pluralité de conducteurs sur une carte de circuit imprimé principale. Ce connecteur comporte une carte de circuit imprimé secondaire munie de pistes conductrices, cette carte secondaire étant fixée sur la carte principale au moyen de pattes conductrices. Un tel connecteur connu présente des inconvénients, notamment du fait que les pattes conductrices peuvent être sollicitées mécaniquement et se déformer, endommageant ainsi le connecteur.

Il existe un besoin pour améliorer la fiabilité d'un élément de connecteur électrique coaxial, notamment en ce qui concerne son maintien mécanique sur une carte de circuit imprimé.

L'invention a pour objet un nouvel élément de connecteur électrique coaxial destiné à assurer la connexion électrique d'au moins un élément de contact à une carte de circuit imprimé principale, le ou lesdits éléments de contact comportant chacun un conducteur central et un conducteur externe, l'élément de connecteur comportant un élément de support apte à recevoir le ou les éléments de contact et une carte de circuit imprimé intermédiaire comportant des pistes conductrices permettant de relier électriquement le ou les conducteurs centraux à des pistes conductrices de la carte de circuit imprimé principale, l'élément de connecteur étant caractérisé par le fait que la carte de circuit imprimé intermédiaire comporte une tranche présentant au moins une portion en saillie, l'une des pistes conductrices de la carte de circuit imprimé intermédiaire s'étendant sur cette portion en saillie et venant au contact avec une piste conductrice de la carte de circuit imprimé principale.

Grâce à l'invention, le maintien de l'élément de connecteur sur la carte de circuit imprimé principale peut être réalisé sans pattes de fixation, celles-ci étant remplacées par des portions en saillie réalisées directement sur une tranche de la carte de circuit imprimé intermédiaire.

On améliore ainsi la fiabilité de la tenue mécanique de l'élément de connecteur sur la carte du circuit imprimé principale.

De plus, on peut diminuer le coût de revient d'un tel élément de connecteur puisque le nombre de pièces constitutives de cet élément de connecteur peut être réduit, étant notamment dépourvu de pattes de fixation.

La carte de circuit imprimé intermédiaire peut être rigide, c'est-à-dire être non flexible en fonctionnement normal.

De préférence, la carte de circuit imprimé intermédiaire présente des orifices permettant chacun de recevoir un conducteur central d'un élément de contact, chaque orifice étant relié à une piste conductrice de cette carte intermédiaire.

Ces orifices présentent avantageusement une section oblongue de manière à permettre le réglage de la position de la carte de circuit imprimé intermédiaire par rapport à l'élément de support.

Ce réglage est particulièrement important puisqu'il permet une brasure simultanée de différentes parties de l'élément de connecteur.

Avantageusement, les dimensions des orifices précités sont choisies de manière à ce qu'un conducteur central puisse être inséré en force dans un orifice correspondant.

Ainsi, on peut éviter des opérations de brasure ou l'utilisation d'éléments rapportés tels que des douilles pour réaliser les contacts entre les conducteurs centraux et la carte intermédiaire.

Dans une mise en oeuvre préférée de l'invention, la tranche précitée comporte une pluralité de portions en saillie formées par des bossages, disposées de préférence régulièrement le long de cette tranche et dont les faces frontales sont sensiblement coplanaires.

L'élément de support comporte de préférence un boîtier présentant des logements permettant de recevoir chacun un élément de contact.

Ce boîtier peut comporter une première face et une deuxième face, la première face étant destinée à recevoir la carte de circuit imprimé intermédiaire et la deuxième face comportant de préférence des orifices permettant l'introduction des éléments de contact dans lesdits logements.

Dans une mise en oeuvre de l'invention, après assemblage, la carte de circuit imprimé intermédiaire s'étend perpendiculairement à la carte de circuit imprimé principale.

La première face précitée peut présenter des portions périphériques en saillie d'un plan principal de ladite première face, sur lesquelles est apte à venir en appui la carte de circuit imprimé intermédiaire.

Dans une mise en oeuvre particulière de l'invention, le boîtier présente une forme généralement parallélépipédique, comportant de préférence sur une face de fond des reliefs aptes à venir en appui sur la carte de circuit imprimé principale, notamment pour y être brasés.

La carte de circuit imprimé intermédiaire et l'élément de support peuvent comporter des reliefs aptes à coopérer mutuellement.

De préférence, ces reliefs servent également pour relier électriquement la carte intermédiaire et l'élément de support.

L'élément de support comporte avantageusement au moins une patte déformable apte à maintenir la carte de circuit imprimé intermédiaire et réaliser un contact électrique avec un plan de masse de celle-ci.

Lorsque l'élément de support comporte un boîtier avec une première face sensiblement carrée destinée à recevoir la carte de circuit imprimé intermédiaire, le boîtier comporte avantageusement deux pattes déformables disposées sensiblement au milieu de deux arêtes parallèles de cette première face.

La carte de circuit imprimé intermédiaire peut comporter des encoches latérales ménageant un espace permettant de recevoir au moins partiellement les pattes précitées.

Avantageusement, l'élément de support est conducteur, relié à une masse et réalisé notamment en alliage de zinc moulé ou en matière plastique métallisée.

La carte de circuit imprimé intermédiaire présente avantageusement deux faces, une première face comportant des pistes conductrices et une deuxième face présentant sur sa majeure partie une surface métallisée conductrice, éventuellement revêtue d'un vernis, apte à définir un plan de masse, ce plan de masse étant de préférence relié à l'élément de support conducteur.

Dans une mise en oeuvre particulière, le plan de masse de la carte de circuit imprimé intermédiaire est relié à l'élément de support par l'intermédiaire des pattes déformables précitées. Le blindage électromagnétique s'en trouve ainsi amélioré.

La carte de circuit imprimé intermédiaire peut être formée par un substrat réalisé en verre époxy, par exemple.

D'autres caractéristiques et avantages de la présente invention ressortiront à la lecture de la description détaillée qui va suivre, d'un exemple de mise en oeuvre non limitatif et à l'examen du dessin annexé, sur lequel :
- la figure 1 représente schématiquement, en perspective, un élément de connecteur conforme à l'invention,
- la figure 2 représente schématiquement, en coupe suivant II-II, l'élément de connecteur de la figure 1,
- la figure 3 est une vue agrandie d'une portion de l'élément de connecteur de la figure 1,
- la figure 4 représente isolément, de manière schématique et en perspective, un boîtier de l'élément de connecteur de la figure 1, en vue de dessus,
- la figure 5 est une vue analogue à celle de la figure 4, en vue de dessous,
- la figure 6 représente isolément, de manière schématique et en perspective, une carte de circuit imprimé intermédiaire de l'élément de connecteur de la figure 1, et
- les figures 7 et 8 représentent, de manière schématique, respectivement les deux faces de la carte de circuit imprimé intermédiaire de la figure 6.

On a représenté sur la figure 1 un élément de connecteur 1 conforme à l'invention, permettant d'assurer la connexion de quatre éléments de contact 3 avec des pistes conductrices d'une carte de circuit imprimé principale, non représentée, via une carte de circuit imprimé intermédiaire 4.

Cette dernière est fixée sur un élément de support 2 constitué dans l'exemple décrit par un boîtier.

Ce boîtier 2 comporte un corps généralement cubique, comme on peut le voir sur les figures 4 et 5 notamment, présentant une face avant 5 et une face arrière 6.

La face avant 5, sensiblement carrée, présente, le long de l'arête supérieure et des deux arêtes adjacentes, une portée d'appui 10 faisant saillie sur une surface plane 11.

Cette portée d'appui 10 est destinée à recevoir la carte de circuit imprimé intermédiaire.

La surface plane 11 est traversée par quatre orifices circulaires 12 situés chacun à proximité d'un sommet de la face avant 5.

La face avant 5 comporte deux pattes déformables 14 se raccordant à la portée d'appui 10, ces deux pattes 14 étant disposées en regard l'une de l'autre, chacune étant située sensiblement au milieu d'une arête latérale de la face avant 5.

Ces pattes 14 servent à la fixation de la carte de circuit imprimé intermédiaire sur le boîtier 2.

L'élément de support 2 comporte également des extensions latérales 15 et frontales 16 dont les faces inférieures présentent des plots 18 aptes à venir en appui sur une face de la carte de circuit imprimé principale pour être brasés sur celle-ci.

Les extensions frontales 16 ménagent entre-elles un espace 20 dont le rôle est expliqué plus loin.

Le boîtier 2 comporte une face de fond 21 à la périphérie de laquelle sont situés les plots 18 et présentant deux pions 22 permettant le positionnement de l'élément de connecteur 1 sur la carte de circuit imprimé principale.

Cette face de fond 21 comporte également une ouverture de section rectangulaire 25.

Le boîtier 2 comporte en outre quatre logements 30 définis chacun partiellement par une paroi tubulaire 31, les logements 30 donnant sur la face arrière 6 par des orifices 32.

Comme on peut le voir sur la figure 2 notamment, chaque logement 30 est destiné à recevoir un élément de contact 3.

Ce dernier comporte un conducteur central 35 maintenu à l'intérieur d'un conducteur externe 36 par l'intermédiaire d'un élément diélectrique 37.

Le conducteur externe 36 comporte une collerette 39 venant en appui contre la paroi tubulaire 31, après assemblage.

La carte de circuit imprimé intermédiaire 4, représentée isolément aux figures 6 à 8, présente une forme généralement carrée, traversée par quatre orifices de section oblongue 40 destinée à recevoir chacun l'extrémité d'un conducteur central 35.

Celui-ci est agencé de manière à être engagé en force dans un orifice oblong 40, comme on peut le voir sur la figure 3.

La carte de circuit imprimé 4 comporte également deux encoches 41 réalisées sur deux côtés parallèles, sensiblement au milieu de ceux-ci, de manière à ménager un passage pour les pattes déformables 14.

Cette carte intermédiaire 4 présente une portion 42 apte à s'engager dans l'espace 20 entre les deux extensions frontales 16.

Cette portion 42 comporte une tranche 45 présentant quatre bossages 46 régulièrement espacés le long de celle-ci et dont les faces frontales sont sensiblement coplanaires.

La carte de circuit imprimé 4 comporte une face extérieure 50 et une face intérieure 51, la face intérieure 51 étant dirigée vers le boîtier 2 après l'assemblage de la carte intermédiaire 4 sur le boîtier 2.

Comme on peut le voir sur les figures 7 et 8, la face 51 présente quatre pistes conductrices 55 reliées aux orifices 40, s'étendant par dessus les bossages 46 et se prolongeant, sur une faible longueur, sur la face extérieure 50.

La carte de circuit imprimé intermédiaire 4 est constituée, dans l'exemple décrit, par un substrat en verre époxy.

Le boîtier 2 est conducteur et est réalisé, dans l'exemple décrit, en alliage de zinc moulé ou en matière plastique métallisée.

La face extérieure 50 comporte, sur sensiblement toute sa surface, une couche métallisée 56 revêtue d'un vernis, cette couche étant située en retrait des pistes conductrices 55, lesquelles sont réalisées par métallisation.

Deux zones métallisées 57 dépourvues de vernis sont prévues au voisinage des encoches 41 de manière à réaliser une liaison électrique entre la surface 56 d'une part et les pattes 14 et le boîtier 2 d'autre part, définissant un blindage électromagnétique de l'élément de connecteur 1.

On procède éventuellement au réglage de la position de la carte intermédiaire 4 par rapport au boîtier 2 en faisant glisser l'extrémité des conducteurs 35 dans les orifices oblongs 40.

Après mise en place de l'élément de connecteur 1 sur la carte de circuit imprimé principale, les bossages 46 viennent en appui sur des pistes conductrices de la carte de circuit imprimé principale pour y être brasés, mettant ainsi les pistes conductrices 55 en contact avec ces pistes conductrices de la carte principale. La connexion électrique entre un connecteur central 35 et une piste conductrice de la carte de circuit imprimé principale est ainsi assurée.

Les pattes 14 peuvent être brasées sur les régions 57 de la carte 4.

Bien entendu, l'invention n'est pas limitée à l'exemple de mise en oeuvre qui vient décrit.

## Revendications

1. Élément de connecteur électrique coaxial (1) destiné à assurer la connexion électrique d'au moins un élément de contact (3) à une carte de circuit imprimé principale, le ou lesdits éléments de contact (3) comportant chacun un conducteur central (35) et un conducteur externe (36), l'élément de connecteur comportant un élément de support (2) apte à recevoir le ou les éléments de contact et une carte de circuit imprimé intermédiaire comportant des pistes conductrices (55) permettant de relier électriquement le ou les conducteurs centraux à des pistes conductrices de la carte de circuit imprimé principale, **caractérisé par le fait que** la carte de circuit imprimé intermédiaire (4) comporte une tranche (45) présentant au moins une portion en saillie (46), l'une des pistes conductrices de la carte de circuit imprimé intermédiaire s'étendant sur cette portion en saillie et venant au contact avec une piste conductrice de la carte de circuit imprimé principale.

2. Elément de connecteur selon la revendication 1, **caractérisé par le fait que** ladite carte de circuit imprimé intermédiaire (4) présente des orifices (40) permettant chacun de recevoir un conducteur central (35) d'un élément de contact (3), chaque orifice étant relié à une piste conductrice (55) de cette carte intermédiaire.

3. Elément de connecteur selon la revendication 2, **caractérisé par le fait que** lesdits orifices (40) présentent une section oblongue de manière à permettre le réglage de la position de la carte de circuit imprimé intermédiaire (4) par rapport à l'élément de support (2).

4. Elément de connecteur selon l'une des revendications 2 et 3, **caractérisé par le fait que** les dimensions des orifices (40) sont choisies de manière à ce qu'un conducteur central (35) puisse être inséré en force dans un orifice correspondant.

5. Elément de connecteur selon l'une quelconque des revendications précédentes, **caractérisé par le fait que** ladite tranche (45) comporte une pluralité de portions en saillie formées par des bossages (46), disposées de préférence régulièrement le long de cette tranche, et dont les faces frontales sont sensiblement coplanaires.

6. Elément de connecteur selon l'une quelconque des revendications précédentes, **caractérisé par le fait que** l'élément de support comporte un boîtier (2) présentant des logements (30) permettant de recevoir chacun un élément de contact (3).

7. Elément de connecteur selon la revendication 6, **caractérisé par le fait que** ledit boîtier (2) comporte une première face (5) et une deuxième face (6), la première face (5) étant destinée à recevoir la carte de circuit imprimé intermédiaire (4) et la deuxième face (6) comportant de préférence des ouvertures (32) permettant l'introduction des éléments de contact dans lesdits logements.

8. Elément de connecteur selon l'une des deux revendications 6 et 7, **caractérisé par le fait que** ledit boîtier (2) présente une forme généralement parallélépipédique, comportant de préférence sur une face des reliefs (18) aptes à venir en appui sur la carte de circuit imprimé principale pour y être brasés.

9. Elément de connecteur selon la revendication 7 et éventuellement la revendication 8, **caractérisé par le fait que** ladite première face (5) présente des portions périphériques en saillie d'un plan principal (11) de ladite première face, sur lesquelles est apte à venir en appui la carte de circuit imprimé intermédiaire (4).

10. Elément de connecteur selon l'une quelconque des revendications précédentes, **caractérisé par le fait que** la carte de circuit imprimé intermédiaire (4) et l'élément de support (2) comportent des reliefs coopérants.

11. Elément de connecteur selon la revendication 10, **caractérisé par le fait que** l'élément de support (2) comporte au moins une patte déformable (14) apte à maintenir la carte de circuit imprimé intermédiaire (4) et réaliser un contact électrique avec un plan de masse de celle-ci.

12. Elément de connecteur selon la revendication 11, l'élément de support comportant un boîtier avec une première face (5) sensiblement carrée destinée à recevoir la carte de circuit imprimé intermédiaire (4), **caractérisé par le fait que** le boîtier (2) comporte deux pattes déformables (4) disposées sensiblement au milieu de deux arêtes parallèles de ladite première face.

13. Elément de connecteur selon l'une des revendications 11 et 12, **caractérisé par le fait que** la carte de circuit imprimé intermédiaire (4) comporte des encoches latérales (41) ménageant un espace permettant de recevoir au moins partiellement lesdites pattes.

14. Elément de connecteur selon l'une quelconque des revendications précédentes, **caractérisé par le fait que** l'élément de support (2) est conducteur, relié à une masse et réalisé notamment en alliage de zinc moulé ou en matière plastique métallisée.

15. Elément de connecteur selon la revendication 14, **caractérisé par le fait que** la carte de circuit imprimé intermédiaire (4) présente deux faces, une première face (51) comportant des pistes conductrices (55) et une deuxième face (50) présentant sur sa majeure partie une surface métallisée conductrice (56), éventuellement revêtue d'un vernis, apte à définir un plan de masse, ce plan de masse étant de préférence relié à l'élément de support (2) conducteur.

16. Elément de connecteur selon les revendications 10 et 14, **caractérisé par le fait que** le plan de masse de la carte de circuit imprimé intermédiaire (4) est relié à l'élément de support par l'intermédiaire desdites pattes déformables (14).

17. Elément de connecteur selon l'une quelconque des revendications précédentes, **caractérisé par le fait que** la carte de circuit imprimé intermédiaire (4) est formée par un substrat réalisé en verre époxy.
